# EUROPÄISCHE PATENTSCHRIFT

(11) **EP 0 334 975 B1**
(45) Veröffentlichungstag und Bekanntmachung des Hinweises auf die Patenterteilung: **13.05.1992**
(21) Anmeldenummer: 88104911.8
(22) Anmeldetag: 26.03.1988
(51) Int. Cl.: H01R 4/36

(54) **Leiteranschluss**
Conductor terminal
Connexion de conducteur

(43) Veröffentlichungstag der Anmeldung: 04.10.1989
(73) Patentinhaber: Weidmüller Interface GmbH & Co., D-32760 Detmold (DE)
(72) Erfinder: Strate, Rüdiger, D-4930 Detmold (DE); Schulze, Rainer, D-4930 Detmold (DE); Schnatwinkel, Michael, D.4900 Herford (DE); Wagner, Georg, D.4811 Oerlinghausen (DE); Wilmes, Manfred, D-4930 Detmold (DE); Haller, Bernd, D-4930 Detmold (DE); Herkner, Ernst, D-4920 Lemgo (DE); Diekmann, Jörg, D-4800 Bielefeld 18 (DE); Henning, Herbert, D-4930 Detmold (DE)
(74) Vertreter: Stracke, Alexander, Dipl.-Ing.

(56) Entgegenhaltungen:
- DE-B- 2 502 675
- FR-A- 1 362 065
- US-A- 4 589 722

## Beschreibung

Die Erfindung betrifft einen Leiteranschluß mit einem U-förmigen Bügel und einer von oben in den Bügel, auf den darin von oben einlegbaren Leiter einbringbaren Schraubeinheit, bestehend aus Schraube, Mutterstück und Drahtschutzteil, wie bekannt aus der US-A-4 589 722.

Bei einem bekannten Leiteranschluß der gattungsgemäßen Art (DE-AS 1 200 407), der sich dort in einer Klemme für elektrische Leiter befindet, ist zwar der Leiter in die von oben offene Klemmstelle einlegbar, doch ist dies dort mit einer aufwendigen Konstruktion unter Inkaufnahme von Handhabungsnachteilen verwirklicht. So ist dort in dem einen U-Schenkel eine Aussparung vorgesehen, in die das Mutterstück hineingedreht werden muß, was mittels Reibhaftung beim Betätigen der Schraube zu geschehen hat. Diese Einführung ist relativ unkontrolliert und es besteht immer die Gefahr, daß das Mutterstück nicht vollständig in die Aussparung eingreift und es dann beim Anziehen der Schraube zu Überlastungen kommt. Zusätzlich muß an der Schraubeinheit ein Lagerzapfen samt Halterung vorgesehen werden, um die Schraubeinheit zu verschwenken und es muß ein entsprechender Aufnahmeschlitz im Schenkel des U-förmigen Bügels vorgesehen werden, um die Schraubeinheit in eine die Anlegung des Leiters von oben ermöglichende Lage verschwenken und in Kombination damit verschieben zu können.

Es sind ferner gattungsgemäß abweichend ausgestaltete Leiteranschlüsse bekannt (EP-A2-0154179, EP-As-0222039, DE-AS 1 047 901), bei denen der Klemmkörper in seiner Gesamtheit gegenüber einem Stromschienenabschnitt mit einer Auflage für den anzuschließenden Leiter verschieblich ist. Es ergibt sich zwar in derartigen Fällen ein gut kraftschlüssiges Klemmsystem, doch können bei der Handhabung dann Probleme auftreten, wenn der Klemmkörper insgesamt über möglicherweise aufgespleißte oder schräg eingelegte Leiter geschoben werden muß. Darüber hinaus erfordert diese Konstruktion vom Prinzip her einen erhöhten Raumbedarf für die Verschiebung der Klemmkörper. Letztere wird insbesondere dann beispielsweise beim Einsatz in Reihenklemmen problematisch (DE-AS 1 047 901), bei denen dann aufgrund des Platzbedarfes für die Verschiebung der Klemmkörper die vielfach erwünschten einzulegenden mittigen Querverbindungen von Reihenklemme zu Reihenklemme nicht mehr verwirklicht werden können.

Schließlich ist darauf zu verweisen, daß bei Leiteranschlüssen die Verwendung sogenannter Tonnenfedern als Drahtschutzteil und zur federnden Sicherung der Leiterklemmung bekannt sind (DE-U 1 928 570).

Der vorliegenden Erfindung liegt die Aufgabe zugrunde, einen Leiteranschluß der gattungsgemäßen Art zu schaffen, der das Einlegen des anzuschließenden Leiters von oben bei einfachem konstruktiven Aufbau des Leiteranschlusses sowie bei außerordentlich bequemer Handhabungsmöglichkeit gewährleistet.

Bei Leiteranschlüssen der gattungsgemäßen Art, mit schwenkbeweglich in einem U-förmigen Bügel gelagerter Schraubeinheit (s. US-A-4 589 722), ist es bekannt, an dem Mutterstück auf zwei einander gegenüberliegenden Seiten jeweils is einen seitlichen Vorsprung und in den Schenkeln des U-förmigen Bügels dafür jeweils eine von oben zugängliche, hinterschnittene Aufnahme vorzusehen.

Die erfindungsgemäße Lösung besteht darin, daß an dem Mutterstück der Schraubeinheit auf zwei einander gegenüberliegenden Seiten jeweils mindestens ein seitlicher Vorsprung vorgesehen ist und in den U-Schenkeln des U-förmigen Bügels dafür jeweils mindestens eine von oben zugängliche, hinterschnittene Aufnahme vorgesehen ist. Dank dieser Ausgestaltung kann nach Einlegen des Leiters in den nach oben noch offenen U-förmigen Bügel die Schraubeinheit in einer Bewegung im wesentlichen senkrecht von oben aufgesetzt und es können dann die seitlichen Vorsprünge am Mutterstück in die hintergreifende Lage mit den Aufnahmen im U-Bügel gebracht werden. Die benötigten Konstruktionselemente können eine einfache Raumform haben und sind leicht herzustellen. Um in der so erreichten klemmbereiten Stellung auch schon eine unverlierbare Verbindung zwischen der Schraubeinheit und dem U-förmigen Bügel zu haben, sind gemäß einer bevorzugten Ausführungsform Mittel zum Verriegeln des U-förmigen Bügels in der Eingriffslage mit den Vorsprüngen des Mutterstückes vorgesehen. Gemäß einer besonders bevorzugten Ausgestaltung sind dabei die Verriegelungsmittel an dem das Mutterstück rahmenartig umgebenden Drahtschutzteil in einer solchen Lage angeordnet, daß der U-förmige Bügel mittels des Mutterstückes beim Betätigen der Schraube in Leiterklemmrichtung in deren Wirkbereich gelangt. Dies trägt zum außerordentlich einfachen konstruktiven Aufbau bei. Das Verriegeln geschieht praktisch automatisch bei der Betätigung der Schraube. Hierdurch ist zugleich gewährleistet, daß die Einbringung überhaupt nur bei geöffneter Schraube möglich ist. Wird die Schraube nur leicht gedreht, kann die Schraubeinheit weder eingeführt noch vor allen Dingen entnommen werden. In eingedrehtem Zustand sind von daher die Schraubeinheit und der U-förmige Bügel ein unverlierbares System. Das Klemmsystem insgesamt ist hierdurch verriegelt. Die Verriegelung wirkt darüber hinaus zugleich als Lagefixierung bei Beanspruchung des Klemmsystemes durch Leiterzug.

Zweckmäßigerweise wird bei dem Leiteranschluß das Drahtschutzteil als Tonnenfeder ausgebildet, die neben ihrer Funktionsvorzüge auch den Vorteil einer leichten Herstellungsmöglichkeit und einer leichten Montage hat, da es insoweit genügt, ihre beiden, gemeinsam die Durchtrittsöffnung für die Schraube definierenden Enden gegeneinanderzubiegen. Da in diesem Fall nun die Tonnenfeder eine Funktion bei der Verriegelung zu erfüllen hat, muß ihre Lagehaltigkeit und damit die Lagehaltigkeit der Verriegelung in besonderem Maße sichergestellt sein. Von daher ist in weiterer bevorzugter Ausgestaltung vorgesehen, daß die Tonnenfeder im Bereich ihrer gegeneinandergebogenen Enden beidseitige Aussparungen hat, in die eine U-förmige Unterlegscheibe mit ihren Schenkeln eingreift. Hierdurch können bei Krafteinwirkung sich die Schenkel der Tonnenfeder nicht mehr nach innen aus ihrer Lage in Richtung auf den Schraubenschaft zu bewegen. Dies führt auch dazu, daß unerwünschte Reibmomente nicht auftreten können, also auch keine Kraft bei der Leiterklemmung mehr verlorengeht. Auch können etwaige Korrosionsschutzschichten nicht beschädigt werden. Darüber hinaus hat auch der Kopf der Schraube nunmehr immer eine gerade Auflagefläche. Insbesondere können sich die beiden Tonnenfederschenkel auch nicht mehr gegeneinander seitlich verwinden.

Wird ein derartiger Leiteranschluß in Verbindung mit einem umgebenden Isolierstoffgehäuse benutzt, wie es beispielsweise bei einer Reihenklemme gegeben wäre, sind in weiterer zweckmäßiger Ausgestaltung in dem Isolierstoffgehäuse Führungsschlitze für die seitlichen Vorsprünge am Mutterstück vorgesehen, so daß die Schraubeinheit problemlos zielgerecht dem im Isolierstoffgehäuse befindlichen U-förmigen Bügel von oben außen zugeführt werden kann. In weiterer sehr zweckmäßiger Ausgestaltung kann an dem Isolierstoffgehäuse dann noch ein Schwenkhebel vorgesehen werden, der so angeordnet ist, daß er bei Überführung in seine Schließlage die Schraubeinheit mit den seitlichen Vorsprüngen am Mutterstück in die Eingriffslage mit dem U-förmigen Bügel verschiebt.

Ein Ausführungsbeispiel eines Leiteranschlusses gemäß der Erfindung wird nachstehend unter Bezugnahme auf die Zeichnung näher beschrieben.
Es zeigen
- Figur 1: einen Leiteranschluß in sprengbildlicher Darstellung seiner Einzelteile,
- Figur 2: die Schraubeinheit bei ihrer Montage bezüglich der Tonnenfeder,
- Figuren 3, 4, 5: drei aufeinanderfolgende Montagephasen der Schraubeinheit mit dem U-förmigen Bügel des Leiteranschlusses,
- Figur 6: eine schematisierte gebrochene Seitenansicht eines in einem umgebenden Isolierstoffgehäuse angeordneten Leiteranschlusses vor der Vereinigung von U-förmigem Bügel und Schraubeinheit,
- Figur 7: die Anordnung nach Figur 6 nach erfolgter Montage.

Der Leiteranschluß beinhaltet einen U-förmigen Bügel 1, der mit einer Schraubeinheit zu verbinden ist, die im wesentlichen aus einer Schraube 2, einem Mutterstück 3 und einem Drahtschutzteil 4 besteht, das im dargestellten Ausführungsbeispiel als sogenannte Tonnenfeder ausgebildet ist. Wie in Figur 2 illustriert, erfolgt die Montage der Schraubeinheit dadurch, daß die beiden freien Enden der Tonnenfeder 4, die in ihrer einander gegenüberliegenden Lage eine Durchtrittsöffnung für die Schraube 2 definieren, in eben diese Lage aufeinander zu gebogen werden. Gemäß einer bevorzugten Ausgestaltung sind an der Tonnenfeder 4 im Bereich ihrer einander zugewandt liegenden freien Enden beidseitig Aussparungen 5 vorgesehen, in die von oben nach der Montage eine U-förmige Unterlegscheibe 6 mit ihren Schenkeln eingreift. Dank dieser Ausgestaltung können sich die Schenkel der Tonnenfeder 4 nicht gegeneinander verwinden oder verdrehen. Sie bleiben insoweit gut lagehaltig. Die Schenkel der Tonnenfeder können sich aber bei Krafteinwirkung auch nicht nach innen aus ihrer Lage in Richtung Schraubenschaft bewegen, wodurch ein unerwünschtes Reibmoment mit entsprechendem Kraftverlust vermieden wird und auch Korrosionsschutzschichten nicht beschädigt werden können. Der Kopf der Schraube 2 behält auch immer eine gerade Auflage.

Die vorstehend geschilderte Schraubeinheit ist nun mit einer Bewegung im wesentlichen senkrecht von oben mit dem U-förmigen Bügel 1 zu vereinigen. Bei fortgenommener Schraubeinheit kann zunächst der anzuschließende Leiter von oben in den insoweit noch offenen U-förmigen Bügel 1 eingelegt werden. Zur sicheren, kraftschlüssigen Verbindung von Schraubeinheit und U-förmigem Bügel weist nun das Mutterstück 3 der Schraubeinheit auf zwei einander gegenüberliegenden Seiten jeweils mindestens einen seitlichen Vorsprung 7a, im dargestellten Ausführungsbeispiel auf jeder Seite auch noch einen weiteren seitlichen Vorsprung 7b auf. In dem U-förmigen Bügel 1 sind zur Aufnahme der Vorsprünge 7a und 7b in den beiden Bügelschenkeln von oben zugängliche Aufnahmen vorgesehen, und zwar in etwa im mittleren Bereich eine offen auf der Oberkante der Schenkel des U-förmigen Bügels 1 mündende hinterschnittene Aufnahmeöffnung 8a sowie ferner auf der einen Seite eine sich zur Seite hin öffnende Aufnahme 8b zur Aufnahme der Vorsprünge 7b, die, da hier ja das seitliche Ende des Schenkels des U-förmigen Bügels 1 ist, naturgemäß ebenfalls senkrecht von oben zu den Aufnahmen 8b hin bewegbar sind.

Sind somit beim Einbringen der Schraubeinheit in den U-förmigen Bügel 1 die seitlichen Vorsprünge 7a, 7b jeweils bis vor die hinterschnittenen Bereiche der Aufnahmen 8a und 8b nach unten bewegt, kann die Eingriffslage durch eine kleine seitliche Verlagerungsbewegung der Schraubeinheit erreicht werden, wie aus dem Vergleich der Figuren 3 und 4 ersichtlich ist.

Es gilt nun mit einer Verriegelung sicherzustellen, daß die in Figur 4 dargestellte Eingriffslage von Schraubeinheit und U-förmigem Bügel 1 auch gewährleistet bleibt, bis man den anzuschließenden Leiter wieder gewollt lösen möchte. In bevorzugter Ausgestaltung sind nun entsprechende Verriegelungsmittel am Drahtschutzteil 4, d. h. hier also der Tonnenfeder, vorgesehen, die in denkbar einfacher Weise an ihrem einen Schenkel in der Nähe seines oberen Bereiches zwei seitlich ein wenig vorspringende Schultern 9 hat, die in einer solchen Höhenlage angeordnet sind, daß bei vollständig in die Offenlage gedrehter Schraube 2 (siehe Figur 3) die Schraubeinheit mit den seitlichen Vorsprüngen 7a, 7b am Mutterstück 3 noch bis vor die Hinterschneidungsbereiche der Aufnahmen 7a, 7b im U-förmigen Bügel 1 verbracht werden kann und auch die Verlagerung gemäß Figur 4 erfolgen kann, daß aber, wenn man dann an der Schraube 2 in Schließrichtung dreht, umgehend die oberen Enden der Schenkel des U-förmigen Bügels 1, der ja von dem Mutterstück 3 bei Drehen der Schraube 2 mitgenommen wird, vor eben diese seitlichen Schultern 9 gelangen, so daß nunmehr, wie in Figur 5 illustriert, die seitlichen Vorsprünge 7a, 7b nicht mehr aus den hinterschnittenen Bereichen der Aufnahme 8a, 8b heraustreten können. Man kann von daher dank dieser Ausgestaltung die Schraubeinheit nur in der Offenstellung der Schraube 2 mit dem U-förmigen Bügel 1 vereinigen. Nach auch nur geringfügiger Betätigung der Schraube 2 sind die Schraubeinheiten und der U-förmige Bügel unverlierbar miteinander vereinigt. Die verriegelnden Schultern 9 bewirken darüber hinaus nach Anschließen des Leiters bei Leiterzug eine Lagefixierung des Leiteranschlusses.

Da die zum sicheren Anschließen des Leiters benötigte Kraft in jedem Fall auf über die seitlichen Vorsprünge 7a, 7b wirkt, können in Abweichung vom dargestellten Ausführungs beispiel bei zu erwartenden sehr hohen Anschlußkräften auch mehr als zwei seitliche Vorsprünge pro Seite am Mutterstück 3 vorgesehen werden, während bei Ausführungen mit entsprechend geringer Kraft auch jeweils nur ein seitlicher Vorsprung genügen kann.

Bei dem in den Figuren 6 und 7 dargestellten Ausführungsbeispiel ist ein Leiteranschluß wie vorstehend beschrieben in einem umgebenden Gehäuse 10 aus Isolierstoff verwirklicht. Es kann sich beispielsweise um eine Reihenklemme handeln. Der U-förmige Bügel 1 des Leiteranschlusses nimmt dann beispielsweise in seinem unteren Bereich das Ende der Stromschiene 11 der Reihenklemme auf. Um nun nach Einlegen eines anzuschließenden Leiters bei dieser Verwirklichungsform die Schraubeinheit einfach und zielgerecht von oben in den U-förmigen Bügel 1 einbringen zu können, sind in den angrenzenden Wänden des Isolierstoffgehäuses 10 Führungsschlitze 12, 13 auf beiden Seiten verwirklicht, in die beim Zuführen die seitlichen Vorsprünge 7a, 7b des Mutterstückes 3 eintreten können. Sie gelangen damit auf ihrem Weg von oben nach unten gezielt und geführt direkt vor die Hinterschneidungsbereiche der Aufnahmen 8a, 8b im U-förmigen Bügel 1. Es genügt jetzt lediglich die kleine Verschiebebewegung, um die Vorsprünge 7a, 7b in die hinterschnittenen Bereiche der Aufnahmen 8a, 8b zu überführen. Auch hierzu kann in weiterer zweckmäßiger Ausgestaltung eine Montagehilfe vorgesehen werden. So ist an dem Isolierstoffgehäuse 10 im Ausführungsbeispiel nach den Figuren 6 und 7 ein Winkelhebel 14 derart gelagert, daß er unmittelbar vor Erreichen seiner Schließlage (Figur 7) die hier vom Isolierstoffgehäuse 10 im übrigen freigelassene Seite der Schraubeinheit beaufschlagt und bei Überführung in die vollständige Schließlage die genannte kleine Verschiebebewegung automatisch bewirkt. Die Verriegelung des Systemes aus Schraubeinheit und U-förmigem Bügel 1 geschieht dann wieder durch entsprechendes Drehen der Schraube 2, die durch eine entsprechende Schraubendreheröffnung im Isolierstoffgehäuse zugänglich bleibt. Anstelle des Winkelhebels können auch andere Einrichtungen wie Schieber oder Exzenternocken vorgesehen sein.

## Patentansprüche

1. Leiteranschluß mit einem U-förmigen Bügel (1) und einer von oben wo die U-Form offen ist, in den Bügel (1) auf den darin von oben einlegbaren Leiter einbringbaren Schraubeinheit, bestehend aus einer Schraube (2) mit einem Mutterstück (3) und einem Drahtschutzteil (4) **dadurch gekennzeichnet,** daß die Schraubeinheit gesondert von oben einbringbar ist, und an dem Mutterstück (3) auf zwei einander gegenüberliegenden Seiten jeweils mindestens ein seitlicher Vorsprung (7a, 7b) vorgesehen ist und in den Schenkeln des U-förmigen Bügels (1) dafür jeweils mindestens eine von oben zugängliche hinterschnittene Aufnahme (8a, 8b) vorgesehen ist.

2. Leiteranschluß nach Anspruch 1, **dadurch gekennzeichnet,** daß Mittel (9) zum Verriegeln des U-förmigen Bügels (1) in der Eingriffslage mit den Vorsprüngen (7a, 7b) des Mutterstückes (3) vorgesehen sind.

3. Leiteranschluß nach Anspruch 2, **dadurch gekennzeichnet,** daß die Verriegelungsmittel (9) an dem das Mutterstück (3) rahmenartig umgebenden Drahtschutzteil (4) in einer solchen Lage angeordnet sind, daß der U-förmige Bügel (1) mittels des Mutterstückes (3) bei Betätigung der Schraube (2) in Leiterklemmrichtung in deren Wirkbereich gelangt.

4. Leiteranschluß nach Anspruch 3, dadurch gekennzeichnet, daß an dem rahmenartigen Drahtschutzteil (4) in der Nähe seines oberen Bereiches auf seiner einen Seite als Verriegelungsmittel seitlich vorspringende Schultern (9) vorgesehen sind, vor die die oberen Enden der Schenkel des U-förmigen Bügels (1) bei Betätigung der Schraube (2) gelangen.

5. Leiteranschlußnach Anspruch 1, dadurch gekennzeichnet, daß an dem Mutterstück (3) auf jeder Seite jeweils zwei seitliche Vorsprünge (7a und7b) vorgesehen sind, für die in den Schenkeln des U-förmigen Bügels (1) entsprechend zwei hinterschnittene Aufnahmen (8a und 8b) vorgesehen sind, von denen die eine (8a) etwa im mittleren Bereich der Schenkel liegt und sich zu deren Oberkante hin öffnet, während die andere hinterschnittene Aufnahme (8b) sich zu einer Seitenfläche der Schenkel des U-förmigen Bügels (1) öffnet.

6. Leiteranschluß nach einem der vorhergehenden Ansprüche, dadurch gekennzeichnet, daß das Drahtschutzteil (4) als Tonnenfeder ausgebildet ist, die im Bereich ihrer einander gegenüberliegenden, gemeinsam eine Durchtrittsöffnung für die Schraube (2) definierenden Enden Aussparungen (5) aufweist, in die von oben eine U-förmige Unterlegscheibe (6) mit ihren Schenkeln eingreift.

7. Leiteranschluß nach einem der vorhergehenden Ansprüche, angeordnet in einem umgebenden Isolierstoffgehäuse (10), dadurch gekennzeichnet, daß in den entsprechend angrenzenden Gehäuseflächen Führungsschlitze (12, 13) für die seitlichen Vorsprünge (7a, 7b) des Mutterstückes (3) vorgesehen sind, die sich von einer oberen Einführungsöffnung im Gehäuse (10) bis zu den hinterschnittenen Aufnahmen (8a, 8b) des in dem Gehäuse (10) montierten U-förmigen Bügels (1) erstrecken.

8. Leiteranschluß nach Anspruch 7, dadurch gekennzeichnet, daß an dem Gehäuse eine Einrichtung (14) zum Überführen der eingesteckten Schraubeinheit mit den Vorsprüngen (7a, 7b) des Mutterstückes (3) in die Hinterschneidungsbereiche der Aufnahmen (8a, 8b) des U-förmigen Bügels vorgesehen ist.

9. Leiteranschluß nach Anspruch 8, dadurch gekennzeichnet, daß an dem Gehäuse (10) ein Winkelhebel (14) derart angelenkt ist, daß er kurz vor Erreichen seiner Schließlage auf die entsprechende Seite der eingeführten Schraubeinheit (2, 3, 4) trifft.

## Claims

1. A conductor terminal comprising a U-shaped stirrup member (1) and a screw unit which can be introduced into the stirrup member (1) from above where the U-shape is open, on to the conductor which can be inserted into the stirrup member from above, the screw unit comprising a screw (2) with a nut portion (3) and a wire protection portion (4), characterised in that the screw unit can be introduced separately from above, and provided on the nut portion (3) on each of two mutually oppositely disposed sides is at least one respective lateral projection (7a, 7b) and provided in the limbs of the U-shaped stirrup member (1) therefor is at least one respective undercut receiving bans (8a, 8b) which is accessible from above.

2. A conductor terminal according to claim 1 characterised in that means (9) are provided for locking the U-shaped stirrup member (1) in the engagement position with the projections (7a, 7b) of the nut portion (3).

3. A conductor terminal according to claim 2 characterised in that the locking means (9) are disposed on the wire protection portion (4) which extends in a free-like configuration around the nut portion (3), in such a position that the U-shaped stirrup member (1) is moved into the operative region thereof by means of the nut portion (3) upon actuation of the screw (2), in the conductor clamping direction.

4. A conductor terminal according to claim 3 characterised in that provided on the frame-like wire protection portion (4) in the vicinity of its upper region on its one side as locking means are laterally projecting shoulders (9), the upper ends of the limbs of the U-shaped stirrup member (1) moving into a position in front of the shoulders (9) upon actuation of the screw (2).

5. A conductor terminal according to claim 1 characterised in that provided on the nut portion (3) on each side thereof are two respective lateral projections (7a and 7b) for which two undercut receiving means(8a and 8b) are provided in a corresponding manner in the labs of the U-shaped stirrup member (1), one (8a) of the receiving means being disposed approxmately in the central region of the limbs and opening towards the upper edge thereof while the other undercut receiving means (8b) opens to a side surface of the limbs of the U-shaped stirrup member (1).

6. A conductor terminal according to one of the preceding clams characterised in that the wire protection portion (4) is in the form of a barrel spring which in the region of its mutually oppositely disposed ends which jointly define a through opening for the screw (2) has recesses (5) into which the limbs of a U-shaped support plate (6) engage frm above.

7. A conductor terminal according to one of the preceding clams which is disposed in an insulating housing (10) surrounding same, characterised in that provided in the correspondingly adjoining surfaces of the housing are guide slots (12, 13) for the lateral projections (7a, 7b) of the nut portion (3), which slots extend from an upper insertion opening in the housing (10) to the undercut receiving means (8a, 8b) of the U-shaped stirrup member (1) which is mounted in the housing (10).

8. A conductor terminal according to claim 7 characterised in that provided on the housing is a means (14) for moving the inserted screw unit with the projections (7a, 7b) of the nut portion (3) into the undercut regions of the receiving means (8a, 8b) of the U-shaped stirrup member.

9. A conductor terminal according to claim 8 characterised in that an angle lever (14) is pivotally mounted to the housing (10) in such a way that just before it reaches its closed position it encounters the corresponding side of the inserted screw unit (2, 3, 4).

## Revendications

1. Connexion de conducteur comportant un étrier (1) en U et une unité à vis, constituée d'une vis (2) avec un écrou (3) et d'un élément de protection de fil (4), l'unité à vis étant susceptible d'être introduite par le haut, dans la zone d'ouverture de l'étrier (1) en U, sur le conducteur à placer dans celui-ci, par le haut, caractérisée en ce que l'unité à vis peut être introduite par le haut séparément et en ce qu'il est prévu sur chacun des deux côtés opposés de l'écrou (3), au moins une partie saillante (7a, 7b) et en ce qu'il est prévu dans les branches de l'étrier (1) en U, au moins un logement (8a, 8b) détalonné, accessible par le haut pour chacune de ces parties saillantes.

2. Connexion de conducteur selon la revendication 1, caractérisée en ce qu'il est prévu des moyens (9) pour verrouiller l'étrier (1) en U dans la position d'engagement avec les parties saillantes (7a, 7b) de l'écrou (3).

3. Connexion de conducteur selon la revendication 2, caractérisée en ce que les moyens de verrouillage (9), placés sur l'élément de protection des fils (4) entourant l'écrou (3) à la manière d'un cadre, sont dans une position telle que l'étrier (1) en U parvient dans la zone d'action de la vis, au moyen de l'écrou (3), lorsqu'on actionne la vis (2) dans le sens du serrage du conducteur.

4. Connexion de conducteur selon la revendication 3, caractérisée en ce qu'il est prévu, comme éléments de verrouillage, sur l'élément de protection des fils (4) en forme de cadre, à proximité de sa partie supérieure et sur l'un de ses côtés, des épaulements(9) faisant saillie latéralement devant lesquels parviennent les extrémités supérieures des branches de l'étrier (1) en U, lorsque la vis (2) est serrée.

5. Connexion de conducteur selon la revendication 1, caractérisée en ce qu'il est prévu sur chacun des côtés de l'écrou (3), deux parties saillantes (7a et 7b) latérales pour lesquelles il est prévu, dans les branches de l'étrier (1) en U, deux logements (8a et 8b) correspondants, dont l'un (8a) se situe à peu près dans la partie centrale des branches et s'ouvre vers leur bord supérieur, tandis que l'autre logement (8b) détalonné s'ouvre vers une surface latérale des branches de l'étrier (1) en U.

6. Connexion de conducteur selon l'une des revendications précédentes, caractérisée en ce que l'élément de protection des fils (4) est un ressort bombé qui, dans la région de ses extrémités opposées l'une à l'autre, définissant ensemble une ouverture de passage pour la vis (2), présente des évidements (5) dans lequels une cale (6) en U, s'engage du haut, par ses branches.

7. Connexion de conducteur selon l'une des revendications précédentes, placée dans un boîtier isolant (10) l'enfermant, caractérisée en ce qu'il est prévu, dans les surfaces adjacentes du boîtier, des fentes de guidage (12, 13) pour les parties saillantes (7a, 7b) latérales de l'écrou (3), qui s'étendent depuis une ouverture supérieure d'introduction dans le boîtier (10) jusqu'aux logements détalonnés (8a, 8b) de l'étrier (1) en U monté dans le boîtier (10).

8. Connexion de conducteur selon la revendication 7, caractérisée en ce qu'il est prévu sur le boîtier, un dispositif (14) destiné à faire passer l'unité à vis enfoncée avec les parties saillantes (7a, 7b) de l'écrou (3), dans les zones détalonnées des logements (8a, 8b) de l'étrier en U.

9. Connexion de conducteur selon la revendication 8, caractérisée en ce qu'un levier coudé (14) s'articule sur le boîtier (10) de manière à venir heurter le côté correspondant de l'unité à vis (2,3,4) introduite, juste avant d'atteindre sa position de fermeture.
